# EUROPÄISCHE PATENTSCHRIFT

(11) **EP 0 384 214 B1**
(45) Veröffentlichungstag und Bekanntmachung des Hinweises auf die Patenterteilung: **19.05.1993**
(21) Anmeldenummer: 90102362.2
(22) Anmeldetag: 07.02.1990
(51) Int. Cl.: A47K 3/22

(54) **Duschkabinen-Schiebetür III**
Sliding door for showers
Porte coulissante pour cabines de douche III

(30) Priorität: 24.02.1989 DE 8902208 U
(43) Veröffentlichungstag der Anmeldung: 29.08.1990
(73) Patentinhaber: Koralle-Sanitärprodukte GmbH + Co., D-32602 Vlotho (DE)
(72) Erfinder: Oepping, Reinhard, D-4983 Kirchlengern (DE)
(74) Vertreter: Stracke, Alexander, Dipl.-Ing.

(56) Entgegenhaltungen:
- EP-A- 0 253 008
- DE-A- 2 747 480
- DE-A- 3 800 445
- US-A- 3 992 815

## Beschreibung

Die vorliegende Erfindung betrifft eine Duschkabinen-Schiebetür mit mehreren, an einer oberen Führungsschiene verschiebbar aufgehängten Schiebetürflügeln und mit einer unteren, parallel zur Führungsschiene verlaufenden, eine nach oben offene Nut aufweisenden Gleitschiene, in deren Nut die unteren Enden der Schiebetürflügel oder die unteren Enden von vertikalen Holmen der Schiebetürflügel hineinragen, so daß ein seitliches Ausschwenken der Schiebetürflügel vermieden ist, wobei eine seitliche Begrenzung der Nut aus einem lösbar mit der Gleitschiene im übrigen verbundenen Profilstab besteht und der Profilstab an seinen stirnseitigen Enden axial verlaufende Lageraussparungen aufweist und im stirnseitigen Endbereich der Gleitschiene 2 mit in die Lageraussparungen des Profilstabes eingreifenden Lagerzapfen versehene Formteile befestigt sind.

Eine Duschkabinen-Schiebetür der gattungsgemäßen Art ist aus der DE-A-27 47 480 bekannt.

Die Lageraussparungen des Profilstabes bei dieser vorbekannten Duschkabinen-Schiebetür bestehen aus zwei Langlöchern, in welche die Lagerzapfen der Formteile eingreifen. Die Lageraussparungen befinden sich deutlich außerhalb der Mitte des Profilstabes, der um diese Lagerzapfen schwenkbar ist. Durch diese Konstruktion kann der Profilstab in eine Öffnungsposition geschwenkt werden, in der die Möglichkeit besteht, die Schiebetürflügel zu Reinigungszwecken seitlich aus ihrer vertikalen Ebene herauszuschwenken.

Der Profilstab bleibt aber auch in dieser Öffnungsstellung mit der Gleitschiene im übrigen gekoppelt, d. h., eine vollständige Trennung des Profilstabes von der Gleitschiene im übrigen ist ohne eine Demontage der gesamten Rahmenkonstruktion nicht möglich.

Der vorliegenden Erfindung liegt die Aufgabe zugrunde, eine Duschkabinen-Schiebetür der gattungsgemäßen Art so zu gestalten, daß der Profilstab im ganzen leicht und problemlos von der Gleitschiene im übrigen abgenommen werden kann, wobei eine sichere Festlegung des Profilstabes im montierten Zustand gewährleistet sein soll.

Diese Aufgabe wird erfindungsgemäß dadurch gelöst, daß der Profilstab an mindestens einem Ende eine radial in die Lageraussparung einmündende Öffnung sowie einen gegenüber der Lageraussparung radial sowie gegenüber der Öffnung um mehr als 90^ winkelversetzten Rastnocken aufweist und daß mindestens eines der Formteile mit einer Klemmeinrichtung zur Fixierung des Rastnockens versehen ist.

Eine derartige konstruktive Ausgestaltung ermöglicht ein bequemes Entfernen oder Ansetzen des Profilstabes und eine sichere Verriegelung dieses Profilstabes in seiner Gebrauchsstellung.

Soll der Profilstab von der Gleitschiene im übrigen abgenommen werden, ist durch einfaches Drehen des Profilstabes um seine Längsachse der Rastnocken aus der Klemmvorrichtung herausschwenkbar. Der Profilstab kann dann durch seitliches beziehen von den Lagerzapfen abgenommen werden, so daß nun ein freies seitliches Ausschwenken der Schiebetürflügel möglich ist.

Das Ansetzen des Profilstabes erfolgt in umgekehrter Reihenfolge, d. h., zunächst wird der Profilstab auf die beiden Lagerzapfen aufgesetzt, anschließend wird der Profilstab um seine Längsachse gedreht, bis der Rastnocken sicher in der Klemmvorrichtung verriegelt ist.

Die für das benehmen oder Ansetzen des Profilstabes erforderlichen Handgriffe sind ohne Zuhilfenahme jedweden Werkzeuges auf einfachste Art und Weise möglich.

Weitere Merkmale von Ausführungsazten der Erfindung sind Gegenstand von abhängigen Ansprüchen.

In den beigefügten Zeichnungen ist ein Ausführungsbeispiel der Erfindung dargestellt, welches im folgenden näher beschrieben wird.

Es zeigen:
- Figur 1: eine Ansicht einer erfindungsgemäßen Duschkabinen-Schiebetür,
- Figur 2: die in Figur 1 mit II bezeichnete Einzelheit in vergrößerter Darstellung,
- Figur 3: eine Ansicht in Richtung des Pfeiles III in Figur 2 mit in strichpunktierten Linien angedeutetem, einen Teil einer unteren Gleitschiene bildenden Profilstab
- Fig. 4: eine der Fig. 3 entsprechende Ansicht, wobei der Profilstab in eingesetztem Zustand durch strichpunktierte Linien angedeutet ist.

Die in Fig. 1 gezeigte, insgesamt mit dem Bezugszeichen 10 versehene Duschkabinen-Schiebetür weist drei Schiebetürflügel 11, 12 und 13 auf.

Diese Schiebetürflügel 11 bis 13 sind an einer oberen Führungsschiene 14 eines Rahmens verschiebbar aufgehängt.

Am unteren Ende des Rahmens ist eine Gleitschiene 15 vorgesehen, die in ansich bekannter und deshalb nicht näher dargestellter Weise mit einer nach oben offenen Nut versehen ist. In diese Nut greifen die unteren Enden der Schiebetürflügel 11 bis 13 ein. Im Zusammenhang mit der vorliegenden Neuerung ist es dabei letztendlich von untergeordneter Bedeutung, ob die unteren Enden der Schiebetürflügel 11 bis 13 unmittelbar in die besagte Nut eingreifen oder ob ein Eingriff über vertikale Holme 16 der Schiebetürflügel 11 bis 13 erfolgt. Sinn der unteren Gleitschiene 15 mit der nach oben offenen Nut ist es, ein seitliches Ausschwenken der Schiebetürflügel 11 bis 13 aus der vertikalen Gebrauchslage heraus bei bestimmungsgemäßer Nutzung der Duschkabinen-Schiebetür 10 zu vermeiden.

Die untere Gleitschiene 15 weist einen Profilstab 17 auf, der lösbar mit der unteren Gleitschiene 15 im übrigen verbunden ist und der eine seitliche Begrenzung der mehrfach erwähnten Nut bildet.

Dies bedeutet, daß nach Abnehmen dieses Profilstabes 17 von der Gleitschiene 15 im übrigen ein Herausschwenken der Schiebetürflügel 11 bis 13 aus ihrer vertikalen Gebrauchslage heraus möglich ist. Ein derartiges Verschwenken der Schiebetürflügel 11 bis 13 kommt dann in Betracht, wenn der überlappende Zwischenraum zwischen zwei benachbarten Schiebetürflügeln einer gründlichen Reinigung unterzogen werden soll.

In den Fig. 2 bis 4 ist nun dargestellt, wie der Profilstab 17 in seiner Gebrauchsstellung gehalten ist und wodurch es ermöglicht wird, diesen Profilstab 17 auch von der Gleitschiene 15 im übrigen zu entfernen.

Die Fig. 2 bis 4 machen deutlich, daß der Profilstab 17 an seinen stirnseitigen Enden mit Lageraussparungen 18 versehen ist. In diese Lageraussparungen 18 greifen bei angesetztem oder in Gebrauchsstellung befindlichem Profilstab 17 Lagerzapfen 19 ein, die an Formteilen 20 im stirnseitigen Endbereich der Gleitschiene 15 im übrigen befestigt sind.

Zumindest eine der Lageraussparungen 18 des Profilstabes 17 ist mit einer radial verlaufenden Öffnung 21 versehen, wodurch in einer bestimmten Stellung das Aufschieben des Profilstabes 17 auf die Lagerzapfen 19 möglich ist, wie dies Fig. 3 durch den Pfeil A symbolisiert.

Fig. 3 macht auch deutlich, daß an einem Ende des Profilstabes 17 ein gegenüber der Lageraussparung 18 radial sowie gegenüber der Öffnung 21 um mehr als 90° winkelversetzt angeordneter Rastnocken 22 vorgesehen ist.

Diesem Rastnocken 22 ist am Formteil 20 eine Klemmeinrichtung 23 zugeordnet. Wie fig. 4 deutlich macht, kann der Rastnocken 22 nach dem Ansetzen oder Aufsetzen des Profilstabes 17 auf die Lagerzapfen 19 durch Drehung des Profilstabes 17 um seine Längsachse in die Klemmeinrichtung 23 eingerastet und fixiert werden.

Da der Rastnocken 22 um mehr als 90° gegenüber der Öffnung 21 winkelversetzt angeordnet ist, ergibt sich eine doppelte Sicherung gegen unbeabsichtigtes Lösen des Profilstabes 17. Einerseits ergibt sich eine Sicherung gegen dieses unbeabsichtigte Lösen durch das schon erwähnte Fixieren des Rastnockens 22 in der Klemmeinrichtung 23. Andererseits ergibt sich eine Sicherung gegen unbeabsichtigtes Lösen des Profilstabes 17 dadurch, daß durch das mit dem Einrasten des Rastnockens 22 verbundene Drehen des Profilstabes 17 die Öffnung 21 der Lageraussparung 18 soweit winkelversetzt verläuft, daß ein Abziehen des Profilstabes 17 entgegen der Pfeilrichtung A in Fig. 2 verhindert ist.

Grundsätzlich genügt es, wenn ein Rastnocken 22 und eine Öffnung 21 an einem Ende des Profilstabes 17 vorgesehen sind. Das andere Ende des Profilstabes 17 kann mit einer einfachen Lageraussparung 18 versehen sein. Es ist natürlich ebenso denkbar, beide Enden des Profilstabes 17 so zu gestalten, wie in Fig. 3 und 4 dargestellt.

Die Klemmeinrichtung 23 des entsprechenden Formteiles 20 besteht aus einer dem Querschnitt des Rastnockens 22 entsprechenden Ausnehmung 24, wobei diese Ausnehmung 24 mit einer Einführöffnung für den Rastnocken 22 versehen und mindestens einseitig von einem federnden Schenkel 25 begrenzt ist.

Das Formteil 20 ist vorzugsweise einstückig aus Kunststoff gefertigt.

Die Lageraussparungen 18 und der Rastnocken 22 können einstückig an den Profilstab 17 angeformt sein, zweckmäßiger ist es aber, einen Profilstab 17 mit Endkappen 26 auszustatten, die die Lageraussparungen 18 und ggfs. einen Rastnocken 22 aufweisen.

Auch diese Endkappen 26 sind dann vorzugsweise einstückig aus Kunststoff hergestellt.

## Patentansprüche

1. Duschkabinen-Schiebetür mit mehreren, an einer oberen Führungsschiene verschiebbar aufgehängten Schiebetürflügeln und mit einer unteren, parallel zur Führungsschiene verlaufenden, eine nach oben offene Nut aufweisenden Gleitschiene, in deren Nut die unteren Enden der Schiebetürflügel oder die unterer Enden von vertikalen Holmen der Schiebetürflügel hineinragen, so daß ein seitliches Ausschwenken der Schiebetürflügel vermieden ist, wobei eine seitliche Begrenzung der Nut aus einem lösbar mit der Gleitschiene im übrigen verbundenen Profilstab besteht und der Profilstab an seinen stirnseitigen Enden axial verlaufende Lageraussparungen aufweist und im stirnseitigen Endbereich der Gleitschiene (2) mit in die Lageraussparungen des Profilstabes eingreifenden Lagerzapfen versehene Formteile befestigt sind, **dadurch gekennzeichnet,** daß der Profilstab (17) an mindestens einem Ende eine radial in die Lageraussparung (18) einmündende Öffnung (21) sowie einen gegenüber der Lageraussparung (18) radial sowie gegenüber der Öffnung (21) um mehr als 90° winkelversetzten Rastnocken (22) aufweist und daß mindestens eines der Formteile (20) mit einer Klemmeinrichtung (23) zur Fixierung des Rastnockens (22) versehen ist.

2. Duschkabinen-Schiebetür nach Anspruch 1, dadurch gekennzeichnet, daß an den stirnseitigen Enden des Profilstabes (17) Endkappen (26) befestigt sind, welche die Lageraussparungen (18) und den Rastnocken (22) bzw. die Rastnocken (22) aufweisen.

3. Duschkabinen-Schiebetür nach Anspruch 1 oder 2, dadurch gekennzeichnet, daß die Klemmeinrichtung (23) aus einer dem Querschnitt des Rastnockens (22) entsprechenden Ausnehmung (24) des Formteiles (20) gebildet ist, wobei diese Ausnehmung (24) mit einer Einführöffnung für den Rastnocken (22) versehen und mindestens einseitig von einem federnden Schenkel (25) begrenzt ist.

4. Duschkabinen-Schiebetür nach einem oder mehreren der vorhergehenden Ansprüche, dadurch gekennzeichnet, daß die Formteile (20) und die Endkappen (26) jeweils einstückig aus Kunststoff hergestellt sind.

## Claims

1. A shower cubicle sliding door comprising a plurality of sliding door portions which are displaceably suspended on an upper guide rail and a lower slide rail which extends parallel to the guide rail and which has an upwardly open groove and into the groove in which project the lower ends of the sliding door portions or the lower ends of vertical from members of the sliding door portions, so that the sliding door portions are prevented from laterally pivoting out, wherein a lateral boundary of the groove comprises a profile bar releasably connected to the slide rail and the profile bar is provided at its ends with axially extending mounting openings and fixed in the end region of the slide rail (2) are shaped portions provided with mounting projections engaging into the mounting openings in the profile bar, characterised in that the profile bar (17) is provided at at least one end with an aperture (21) which opens radially into the mounting opening (18), and a retaining projection (22) which is displaced radially relative to the mounting opening (18) and displaced angularly relative to the aperture (21) through more than 90° and that at least one of the shaped portions (20) is provided with a clamping means (23) for fixing the retaining projection (22).

2. A shower cubicle sliding door according to claim 1 characterised in that fixed to the ends of the profile bar (17) are end caps (26) which have the mounting openings (18) and the retaining projection or projections (22).

3. A shower cubicle sliding door according to claim 1 or claim 2 characterised in that the clamping means (23) is formed from a recess (24) in the shaped portion (20), which corresponds to the cross-section of the retaining projection (22), wherein said recess (24) is provided with an insertion aperture for the retaining projection (22) and is delimited at least on one side by a resilient leg (25).

4. A shower cubicle sliding door according to one or more of the preceding claims characterised in that the shaped portions (20) and the end caps (26) are respectively integrally produced from plastics material.

## Revendications

1. Porte coulissante, pour cabine de douches, comportant des battants suspendus à un rail supérieur de guidage dans lequel ils coulissent, et un rail inférieur de glissement s'étendant parallèlement au rail de guidage, présentant une rainure ouverte vers le haut et dans laquelle sont engagées les extrémités inférieures des montants ou battants verticaux, empêchant ainsi un basculement latéral des battants, une limitation latérale de la rainure est matérialisée par une barrette profilée fixée de manière amovible au rail de glissement, cette barrette présentant, à ses extrémités frontales des évidements porteurs s'étendant axialement et fixés, au niveau des extrémités du rail de glissement 2, à des pièces de forme munies de pivots en prise avec les évidements porteurs de la barrette profilée, caractérisée en ce que la barre profilée (17) comporte, à une de ses extrémités au moins, une ouverture (21) débouchant radialement dans l'évidement porteur (18) ainsi qu'un ergot d'arrêt (22) disposé radialement par rapport à l'évidement porteur (18) avec un écart angulaire de plus de 90° par rapport à l'ouverture (21), tandis qu'au moins une des pièces de forme (20) est équipée d'un dispositif de pincement (23) servant à maintenir l'ergot d'arrêt (22).

2. Porte coulissante selon la revendication 1, caractérisée en ce que les extrémités de la barrette profilée (17) portent des embouts (26) comportant leu évidements porteurs (18) et/ou les ergots d'arrêt (22).

3. Porte coulissante selon la revendication 1 ou 2, caractérisée en ce que le dispositif de pincement (23) est constitué par un évidement (24), correspondant à la section de l'ergot d'arrêt, pratiquée dans la pièce de forme (20), cet évidement présentant une entrée, pour le passage de l'ergot, délimité sur un côté au moins, par une branche élastique (25).

4. Porte coulissante selon l'une ou plusieurs des revendications précédentes, caractérisée en ce que les pièces de forme (20) et/ou les embouts (26) sont réalisés d'une seule pièce en matière plastique.
